# EUROPÄISCHE PATENTSCHRIFT

(11) **EP 2 586 532 B1**
(45) Veröffentlichungstag und Bekanntmachung des Hinweises auf die Patenterteilung: **04.12.2013**
(21) Anmeldenummer: 11405346.5
(22) Anmeldetag: 26.10.2011
(51) Int. Cl.: B02C 18/22, B02C 18/14

(54) **Zerkleinerungsvorrichtung**
Grinding device
Dispositif de broyage

(43) Veröffentlichungstag der Anmeldung: 01.05.2013
(73) Patentinhaber: Müller, Fredy, 6045 Meggen (CH)
(72) Erfinder: Müller, Fredy, 6045 Meggen (CH)
(74) Vertreter: Frauenknecht, Alois J.

(56) Entgegenhaltungen:
- DE-U1-202009 002 794
- DE-U1-202009 003 134
- US-A- 4 808 263

## Beschreibung

Die vorliegende Erfindung betrifft eine Zerkleinerungsvorrichtung gemäss dem Oberbegriff des Patentanspruchs 1.

Heutige Fertigungsverfahren erfordern einen kontinuierlichen Materialfluss, sowohl für die den Fertigungssystemen zugeführten Materialien, als auch bei der Abfuhr der beispielsweise bei Trennprozessen entstehenden Abfällen. Diese bestehen fast ausnahmslos aus Wertstoffen, die aus Kosten- und Umweltschutzgründen rezirkuliert werden.

Das in modernen Fertigungsverfahren zu Entsorgende besteht oft aus flächigen Randabschnitten, gitterartigen Materialresten und/oder langen Spänen, wie sie insbesondere bei der Zerspanung von Kunststoffen entstehen. Zum Transport derartiger Abfälle werden meist pneumatische Fördermittel eingesetzt. Dies bedingt aber - um den Transport über Rohrleitungen zu bewerkstelligen - die Zerkleinerung der Materialien. Das Gleiche gilt auch für das Brikettieren derartiger Stoffe (vgl. Prospekt undatiert, FM-Brikettiersystem, FM Racine Hydraulik AG, CH-6043 Adligenswil); erst nach einem Zerkleinern können diese Stoffe brikettiert werden und sind dann kostengünstig rezirkulierbar.

Aus der DE -A1- 101 11 082 ist eine Zerkleinerungsvorrichtung für Material aller Art bekannt. Diese häckselt in einer Schneidemühle mit einem zylindrischen Schneiderotor das zugeführte Material, das über eine Schiebervorrichtung den Schneidmessern zugeführt und nach dem Schneid- bzw Häckselvorgang über eine Lochsiebeinrichtung "homogenisiert" wird.

Die vorgenannte Vorrichtung ist relativ gross und lässt sich nicht ohne grössere Anpassungen an eine bestehende Fertigung anschliessen. Ein weiterer Nachteil besteht darin, dass die Vorrichtung nicht in eine pneumatische Förderstrecke integrierbar ist.

Die DE 20 200 9003 134 U bzw. DE -U1- 297 24 035 zeigt eine Zerkleinerungsvorrichtung gemäss dem Oberbegriff des Patentanspruchs.

Nachteilig ist hier, dass die statorfeste Schneideinheit und die Rotoreinheit als einzelne Bauteile im Vorrichtungsgehäuse eingebaut sind, was die Montage, das Zerlegen zur Wartung und das Einjustieren der Schneideinheit kompliziert und verteuert. In der Folge entstehen hohe Stillstandzeiten an den zugehörigen Fertigungsanlagen, die nicht tragbar sind.

Es ist daher Aufgabe der vorliegenden Erfindung eine Zerkleinerungsvorrichtung zu bauen, die möglichst wartungsfrei ist, wenig Raum beansprucht und sich problemlos auch in bestehende Förderstrecken, insbesondere in pneumatische Anlagen integrieren lässt.

Die Verschleissteile der Vorrichtung sollen leicht auswechselbar und mit geringem technischem und finanziellem Aufwand revidierbar sein. Ebenfalls soll die Verschmutzung der Vorrichtung durch beim Zerkleinern entstehenden Staub minimiert werden und eine Reinigung der Vorrichtung "in situ" (englisch: CIP = Clean In Place), d.h. ohne deren Zerlegung, soll ebenfalls möglich sein.

Diese Aufgabe wird durch eine Vorrichtung gelöst, bei welcher der Stator und der Schneidrotor als eine auswechselbare Schneideinheit ausgebildet sind und diese Einheit im Gehäuse seitlich verschieblich gelagert und fixierbar ist.

Die im Patentanspruch 1 erwähnte Schneideinheit ist nach Art einer Kassette ausgestaltet und kann, wie dies u.a. von Druckern bekannt ist, leicht und falls notwendig ohne längere Betriebsunterbrüche - und vor allem ohne Nachjustierung - ausgewechselt und in Funktion gesetzt werden.

Besitzt der Anlagenbetreiber wenigstens zwei Kassetten, so kann er die ausgewechselte Kassette in aller Ruhe revidieren, d.i. Reinigen, die Messer nachschleifen und vorzugsweise auch die Lagerung auswechseln.

Die aus wenigen Teilen aufgebaute Vorrichtung ist äusserst kompakt und erlaubt ggf. deren konstruktive Anpassung an neue Aufgabenstellungen, d.h. sie ist auch zum Zerkleinern künftiger, neuer Werkstoffe geeignet.

In nachfolgenden abhängigen Ansprüchen sind bevorzugte Weiterbildungen des Erfindungsgegenstands charakterisiert:
Besonders vorteilhaft ist der Einsatz einer Klauenkupplung nach Anspruch 2, da diese das einseitige Einschieben der kassettenartigen Schneideinheit sehr erleichert und die damit notwendige mechanische Verbindung zur Motorwelle bewirkt. Bevorzugt ist hierzu eine flexible Klauenkupplung, welche beim Zerkleinern des Materials entstehende Schläge und Vibrationen dämpft.

Die Ausgestaltung des Schneidrotors gemäss Anspruch 3 gewährleistet einen hohen Materialdurchsatz durch die Schneideinheit, ohne Stabilitätsverluste und/oder Vibrationen, auch bei hohen Antriebs-Drehzahlen.

Vorteilhaft in Bezug auf die auftretenden Fliehkräfte und das erleichterte, eventuelle Auswechseln der Schneidmesser ist deren prismenartige Ausbildung und formgenaue Lagerung in entprechenden Schlitzen in den Seitenträgern und im Mittelteil nach Art einer sogenannten Schwalbenschwanz-Verbindung. Siehe Anspruch 4.

Durch Schrägbohrungen in den Seitenträgern, Anspruch 5, vorzugsweise in konischer Form, wird während des Schneidvorganges, nach Art einer Turbine Luft komprimiert und in den notwendigen Luftspalt zwischen den Seitenteilen und den Lagern geblasen, so dass diese von resultierendem Schneidstaub gereinigt werden.- Diese Wirkung tritt bereits bei Drehzahlen von 1400 1/min auf und wird bei höheren Drehzahlen derart gross, dass bereits kleinere "Entstaubungsbohrungen" genügen.

Sehr vorteilhaft ist die Ausbildung des Stators gemäss Anspruch 6, da der Materialdurchsatz zwischen den beiden Stegen optimal ist und damit der Stator bei einer Revision mit wenigen Handgriffen zerlegbar und wieder montierbar ist.

Besonders bei zähem Fördergut empfiehlt es sich zusätzliche Messer in wenigstens einen stationären Steg gemäss Anspruch 7 einzubauen. Damit kann die Durchsatzleistung auch bei weniger zähen Materialien erhöht werden.

Besonders wichtig ist die einfache Einstellung des Schneidspaltes, d.i. der minimale radiale Abstand zwischen den stationären Teilen und den rotierenden Schneidmessern, an der ausgebauten Schneideinheit nach Anspruch 8.- Dies ist insbesondere günstig nach einer Revision, wenn die Schneidmesser nachgeschliffen wurden.

Um eine einfache Reinigung der Zerkleinerungsvorrichtung zu ermöglichen ist die Drehachse gemäss Anspruch 9 ausgestaltet, was eine periodische Trocken- aber auch eine Nassreinigung ermöglicht. In gleicher Weise könnten auch verklebte und/oder verklemmte Materialien gelöst und danach weiterverarbeitet werden.

Die in Anspruch 10 genannten flachen Stirnseiten dienen dem verbesserten Transport des Fördergutes in dessen Fliessrichtung bzw. in Absaugrichtung und Verhindern ein Verstopfen des Schneidrotors mit Fördergut und dessen Häcksel.

Nachfolgend werden an Hand von Zeichnungen Ausführungsbeispiele des Erfindungsgegenstands beschrieben.

Es zeigen:
- Fig. 1: eine Zerkleinerungsvorrichtung mit einer Zerkleinerungseinheit vor deren Einbau,
- Fig. 2: eine Schnittdarstellung der Zerkleinerungsvorrichtung, im zusammengebauten Zustand,
- Fig. 3: den Stator der Zerkleinerungsvorrichtung Fig. 1,
- Fig. 4: den Schneidrotor der Zerkleinerungsvorrichtung Fig. 1,
- Fig. 5: eine Einrichtung zur Einstellung des Schneidspaltes am oberen Steg und
- Fig. 6: eine Teildarstellung einer Variante einer Schneideinheit mit einem im unteren Steg angeordneten Messer.

In Fig. 1 ist mit 1 eine Zerkleinerungsvorrichtung bezeichnet, welche in eine pneumatische Förderstrecke einbaubar ist.

An einem Gehäuse 2 sind je ein stutzenartiger Eintritt 3 für Fördergut FG und ein Austritt 4 für das zerkleinerte Fördergut, mit H = Häcksel bezeichnet, angeflanscht. Orthogonal hierzu befindet sich ein Antrieb 5, ein 3-Phasen Elektromotor, mit einer in das Gehäuse 2 hineinragenden flexiblen Klauenkupplung 33a. Auf der Gegenseite sind Führungsnuten 6 ersichtlich, in die eine als Kassette ausgebildete, vollständige Scheideinheit 10 in Pfeilrichtung E einschiebbar und in an sich bekannter Weise verriegelbar ist. Stirnseitig ist auf der Drehachse 31 eines Schneidrotors 30 das Gegenstück zur motorseitigen Klauenkupplung aufgesetzt, dieses ist hier mit 33b bezeichnet. Ersichtlich sind am Schneidrotor 30 schräggestellte Schneidmesser 32, die in später beschriebenen Trägerscheiben peripher gelagert sind.

Der Rotor 30 ist an beiden Wellenenden in Lagerflanschen 23 geführt; die Flansche 23 sind durch einen oberen Steg 21 und einen unteren Steg 24 miteinender lösbar verbunden und bilden den Stator 20 der Schneideinheit 10.

In nachfolgenden Figuren sind gleiche Teile mit gleichen Bezugsziffern versehen.

Die Schnittdarstellung Fig. 2 zeigt die in ein pneumatisches Fördersystem 40/41 eingebaute Zerkleinerungsvorrichtung nach Fig. 1, wo das Fördergut FG und die Häcksel H in notorisch bekannter Weise mittels Unterdruck - p (Vakuum) gefördert werden. Die vertikale Schnittebene ist in dieser Zeichnung in die Mittelachse (Symmetrieachse) der Teile 3 und 4 gelegt. Die Drehrichtung des Schneidrotors 30 ist mit d bezeichnet und entspricht der Förderrichtung des zu häckselnden Gutes FG.

Aus Fig. 3 geht der äusserst einfache Aufbau der Statoreinheit 20 hervor. In den Lagerflanschen 23 sind überdimensionierte Wälzlager 25 mit Dichtscheiben (Typ 2RS) eingebaut, die bei einer Revision leicht auswechselbar sind. In dieser Ausführung ist nur im oberen Steg 21 ein - hier verdecktes - Messer eingebaut; vgl. Fig. 2 fixes Schneidmesser 32'. Der U-förmige Steg 21 greift vorderseitig in eine oben offene Aufnahmebohrung 26 ein und lässt sich durch eine Justierschraube 28 einstellen und durch eine Festellschraube 29 fixieren; vgl. Fig. 5.

Der Schneidrotor 30 besteht im wesentlichen aus einer Welle mit Trägerscheiben für die Schneidmesser; siehe Fig. 4:
Motorseitig ist das Wellenende der Drehachse 31 mit einer Keilnut versehen und trägt, gestrichelt dargestellt, das zur Kupplung 33a passende weitere Kupplungsteil 33b. Als Trägerscheiben für die Schneidmesser dienen ein Mittelträger 32a und zwei Seitenträger 32b, die auf der Drehachse 31 aufgeschrumpft sind, In den Trägern 32a und 32b sind zueinander leicht versetzt, schwalbenschwanzartige Nuten als Messerbefestigungen 22 eingefräst, in die drei Schneidmesser 32 eingesetzt und verklebt sind. Hierfür genügt ein handelsüblicher Zweikomponentenklebstoff (Araldit Typ 2011; ehemals Handelsmarke der CIBA AG, Basel). Der Keilwinkel a der Nuten beträgt hier 3° und verhindert, dass auch bei extremer Belastung der Messer 32 (Verklemmen am Fördergut FG und/oder Erwärmung) sich diese aus den Befestigungen 22 lösen können. Der Mittelträger 32a weisst flache Stirnseiten 37 auf, die dem Weitertransport des Fördergutes FG dienen und durch ihre Form ein Verklumpen der Häcksel H verhindern.

Ersichtlich sind in Fig. 4 ebenfalls Schrägbohrungen 34 in den Seitenträgern 32b, die im Betrieb den zwischen den Lagerflanschen 23 und den Trägern 32a notwendigen Luftspalt mit einem Luftstrom (Druckluft) versorgen und dadurch von Schneidstaub befreien. Zusätzlich ist die Drehachse 31 als Hohlwelle ausgebildet, so dass an der stirnseitigen Bohrung eine Spühlleitung 36 anschliessbar ist. Das Spühlmedium kann dann über mehrere kleine Querbohrungen 35 austreten und festsitzende Häckselteile H lösen. - Dieses Prozedere wird je nach Fördergut FG und dessen Schneidverhalten beispielsweise periodisch angewendet.

Im Gegensatz zu heute im Einsatz stehenden "Häckslern" lässt sich der gewünschte Schneidspalt sehr leicht und präzise am ausgebauten Schneidrotor 30 einstellen. Dies zeigt die Schnittdarstellung Fig. 5 durch den endseitigen Bereich des oberen Stegs 21. In den beidseitigen Aufnahmebohrungen 26 liegt je ein zumindest teilweise prismatischer Stufenbolzen 27, eine Seite des U-förmigen Stegs liegt auf dem Bolzen 27 auf und wird - nach Art einer Wippe - mit der Justierschraube 28 in seiner freien Höhe verstellt, derart, dass die Schneidmesser 32 problemlos rotieren können. Dabei werden die Dicke des Fördergutes FG und dessen Zähigkeit empirisch mitberücksichtigt.

Nach mehrfachem Nachschleifen der Messer 32 kann es zudem günstig sein, dass der Stufenbolzen 27 anders eingelegt wird, um den Schneidspalt auf die optimale Höhe einzustellen.

Falls im Betrieb in der Zerkleinerungsvorrichtung 1 grosse Erschütterungen und/oder Vibrationen auftreten, kann es zudem erforderlich sein, die Festellschraube 29 und den Bolzen 27 mit einem handelsüblichen Lack oder Kleber zu sichern.

Figur 6 zeigt einen unteren Steg in Schnittdarstellung mit einem fest eingesetzten zusätzlichen Schneidmesser 32', mit einer Schneidkante 32". Zur optimalen Einstellung - oder Ermittlung - der Schrägstellung dieses unteren Messers 32' (gegenüber der Drehachse 31) sind auswechselbare Messerbette 24' vorgesehen.

In gleicher Weise oder analog hierzu kann auch im oberen Steg 21 ein weiteres feststehendes Schneidmesser 32' eingebaut werden, was insbesondere bei sehr zähem Fördergut FG von Vorteil ist.

Ebenfalls können die stationären Schneidmesser gemäss Figur 5 justierbar gemacht werden, was bei sehr zähem Fördergut FG von Vorteil sein kann. Sämtliche Schneidmesser werden bevorzugt aus Hartmetall gefertigt und passend geschliffen.

Die vorgenanten Ausführungsbeispiele sind auf ein trockenes Fördergut FG ausgelegt; der Erfindungsgenstand ist aber nicht darauf beschränkt. Er könnte mit entsprechenden konstruktiven Anpassungen auch in ein Hydrauliksystem mit einem flüssigen Medium eingebaut werden.

### Bezeichnungsliste

- 1: Zerkleinerungsvorrichtung (Häcksler)
- 2: Gehäuse
- 3: Eintritt (Stutzen)
- 4: Austritt (Stutzen)
- 5: Antrieb (3-Phasen Elektromotor)
- 6: Führungsnut

- 10: Schneideinheit (Kassette)

- 20: Stator
- 21: Oberer Steg (stationär, justierbar)
- 22: Messerbefestigung (Schwalbenschwanz)
- 23: Lagerflansche
- 24: Unterer Steg (stationär)
- 24': Steg mit Messerbett
- 25: Wälzlager (mit Dichtscheiben 2RS)
- 26: Aufnahmebohrung
- 27: Sufenbolzen (prismatisch)
- 28: Justierschraube
- 29: Feststellschraube
- 30: Schneidrotor
- 31: Drehachse
- 31': Keilnunt
- 32: Schneidmesser (rotierend)
- 32': Schneidmesser (fix)
- 32a: Mittelträger (Messer)
- 32b: Seitenträger (Messer)
- 33a: Kupplung antriebsseitig
- 33b: Kupplung an Drehachse
- 34: Schrägbohrungen(Entstaubungsbohrungen)
- 35: Spühlbohrungen
- 36: Anschluss Spühlleitung (Hohlwelle)
- 37: flache Stirnseiten an 32a

- 40/41: Pneumatische Förderstrecke

- a: Keilwinkel
- d: Drehrichtung
- E: Einschiebe- (Montage-) Richtung
- FG: Fördergut
- H: Häcksel
- - p: Druck (Vakuum)

## Patentansprüche

1. Zerkleinerungsvorrichtung zum Einbau in eine pneumatische Förderstrecke, für vorwiegend flächiges, zu entsorgendes Material, insbesondere für Randbeschnitte und gitterartige Materialreste, bestehend aus einem Gehäuse mit einer seitlichen Eintrittsöffnung für Füllgut und einer gegenüber liegenden Austrittsöffnung für das zerkleinerte Füllgut, wobei im Gehäuse ein Stator mit einem zentral gelagerten Schneidrotor, mit wenigstens einem Schneidmesser, orthogonal zu den Öffnungen, angeordnet ist und dieser Schneidrotor durch einen Antrieb, in Fliessrichtung des Füllgutes drehbar ist, **dadurch gekennzeichnet, dass** der Stator (20) und der Schneidrotor (30) als eine auswechselbare Schneideinheit (10) ausgebildet sind und dass diese Einheit (10) im Gehäuse (2) seitlich verschieblich (E) gelagert und fixierbar ist.

2. Zerkleinerungsvorrichtung nach Anspruch 1, **dadurch gekennzeichnet, dass** die Drehachse (31) des Schneidrotors (30) antriebsseitig den Stator (20) überragt und mit einem ersten Kupplungsteil (33a) eines Antriebs (5) einschiebbar ist.

3. Zerkleinerungsvorrichtung nach Anspruch 1 oder 2, **dadurch gekennzeichnet, dass** der Schneidrotor (30) auf seiner Drehachse (31) flanschartige Seitenträger (32b) und einen Mittelträger (32a) aufweist, welche mit der Drehachse (31) fest verbunden sind und in Messerbefestigungen (22) Schneidmesser (32) tragen.

4. Zerkleinerungsvorrichtung nach Anspruch 3, **dadurch gekennzeichnet, dass** der Schneidrotor (30) drei schräggestellte Schneidmesser (32) aufweist und dass diese und die Messerbefestigungen (22) zueinander als Schwalbenschwanz-Verbindungen ausgestaltet sind.

5. Zerkleinerungsvorrichtung nach Anspruch 2, **dadurch gekennzeichnet, dass** die flanschartigen Seitenträger (32b) des Schneidrotors (30) Schrägbohrungen (34) aufweisen.

6. Zerkleinerungsvorrichtung nach Anspruch 1, **dadurch gekennzeichnet, dass** der Stator (20) endseitig je einen Lagerflansch (23) aufweist, welche durch wenigstens zwei Stege (21;24) miteinander lösbar verbunden sind.

7. Zerkleinerungsvorrichtung nach Anspruch 6, **dadurch gekennzeichnet, dass** wenigstens ein Steg (24) ein stationäres Schneidmesser (32') enthält, dessen Schneidkante (32") der Drehrichtung (d) des Schneidrotors (30) entgegengesetzt ist.

8. Zerkleinerungsvorrichtung nach Anspruch 7, **dadurch gekennzeichnet, dass** das zumindest der Schneidspalt zwischen den Schneidmessern (32) und dem oberen Steg (21) in seiner Winkellage und Schneidhöhe (26-28) justierbar ist.

9. Zerkleinerungsvorrichtung nach Anspruch 3, **dadurch gekennzeichnet, dass** die Drehachse (31) als Hohlwelle ausgebildet und mit Querbohrungen (35) versehen ist und dass diese Drehachse (31) auf der dem Antrieb (5) gegenüberliegenden Stirnseite einen Anschluss (36) für ein gasförmiges oder flüssiges Medium aufweist.

10. Zerkleinerungsvorrichtung nach Anspruch 3, **dadurch gekennzeichnet, dass** der Mittelträger (32a) zwischen den Messerbefestigungen (22) flache Stirnseiten (37) aufweist.

## Claims

1. A breaking-up device for installation in a pneumatic conveying line, for predominantly planar material to be disposed of, in particular for edge trimmings and lattice-like material remains, consisting of a housing with a lateral inlet opening for filling material and an opposite outlet opening for the broken-up filling material, wherein a stator with a centrally mounted cutting rotor, with at least one cutting knife, is arranged in the housing so as to be orthogonal to the openings and this cutting rotor is rotatably in the flow direction of the filing material by a drive, **characterized in that** the stator (20) and the cutting rotor (30) are in the form of an exchangeable cutting unit (10) and **in that** this unit (10) is mounted in the housing (2) so as to be laterally displaceable (E) and is fixable in the housing (2) .

2. A breaking-up device according to claim 1, **characterized in that** the pivot (31) of the cutting rotor (30) projects beyond the stator (20) at the side closest to the drive and is insertable with a first coupling part (33a) of a drive (5).

3. A breaking-up device according to claim 1 or 2, **characterized in that** the cutting rotor (30) has flange-like lateral bearers (32b) and a central bearer (32a) on its pivot (31), which are securely connected to the pivot (31) and bear cutting knives (32) in knife securing means (22).

4. A breaking-up device according to claim 3, **characterized in that** the cutting rotor (30) has three oblique cutting knives (32) and **in that** these and the knife securing means (22) are constructed in relation to one another as dovetail connections.

5. A breaking-up device according to claim 2, **characterized in that** the flange-like lateral bearers (32b) of the cutting rotor (30) have inclined bores (34).

6. A breaking-up device according to claim 1, **characterized in that** the stator (20) has a respective bearing flange (23) at each end, which flanges are detachably connected to one another by at least two crosspieces (21; 24).

7. A breaking-up device according to claim 6, **characterized in that** at least one crosspiece (24) comprises a stationary cutting knife (32') whose cutting edge (32" ) is contrary to the rotational direction (d) of the cutting rotor (30).

8. A breaking-up device according to claim 7, **characterized in that** at least the cutting gap between the cutting knives (32) and the upper crosspiece (21) is adjustable in its angular position and cutting height (26-28).

9. A breaking-up device according to claim 3, **characterized in that** the pivot (31) is in the form of a hollow shaft and is provided with transverse bores (35) and **in that** this pivot (31) has, on the end face located on the opposite side to the drive (5), a connection (36) for a gaseous or liquid medium.

10. A breaking-up device according to claim 3, **characterized in that** the central bearer (32a) has flat faces (37) between the knife securing means (22).

## Revendications

1. Dispositif de broyage destiné au montage dans une ligne de transport pneumatique pour du matériau à éliminer, principalement plan, en particulier pour des rognures et des résidus de matériau de type grille, constitué d'un boîtier avec une ouverture d'admission latérale pour une charge et une ouverture de sortie en vis-à-vis pour la charge broyée, un stator avec un rotor de coupe central, pourvu d'au moins une lame de coupe, étant disposé dans le boîtier perpendiculairement aux ouvertures, et ce rotor de coupe pouvant tourner par un entraînement, dans la direction de flux de la charge, **caractérisé en ce que** le stator (20) et le rotor de coupe (30) sont configurés sous forme d'une unité de coupe (10) interchangeable, et que cette unité (10) est montée mobile latéralement (E) dans le boîtier (2) et peut être fixée.

2. Dispositif de broyage selon la revendication 1, **caractérisé en ce que** l'axe de rotation (31) du rotor de coupe (30) dépasse du côté entraînement du stator (20) et peut être inséré avec un premier élément d'accouplement (33a) d'un entraînement (5).

3. Dispositif de broyage selon l'une des revendications 1 et 2, **caractérisé en ce que** le rotor de coupe (30) présente sur son axe de rotation (31) des supports latéraux en forme de brides (32b) et un support central (32a), qui sont assemblés fixement avec l'axe de rotation (31) et supportent des lames de coupe (32) dans des fixations de lames (22).

4. Dispositif de broyage selon la revendication 3, **caractérisé en ce que** le rotor de coupe (30) présente trois lames de coupe (32) inclinées et que ces lames et les fixations de lames (22) sont configurées les unes par rapport aux autres sous forme d'assemblages en queue d'aronde.

5. Dispositif de broyage selon la revendication 2, **caractérisé en ce que** les supports latéraux en forme de brides (32b) du rotor de coupe (30) présentent des alésages obliques (34).

6. Dispositif de broyage selon la revendication 1, **caractérisé en ce que** le stator (20) présente sur chaque côté extrême une bride de palier (23), qui sont assemblées entre elles de façon amovible par au moins deux traverses (21 ; 24).

7. Dispositif de broyage selon la revendication 6, **caractérisé en ce qu'**au moins une traverse (24) comporte une lame de coupe (32') stationnaire, dont l'arête de coupe (32'') est opposée à la direction de rotation (d) du rotor de coupe (30).

8. Dispositif de broyage selon la revendication 7, **caractérisé en ce qu'**au moins le jeu de coupe entre les lames de coupe (32) et la traverse supérieure (21) est ajustable dans sa position angulaire et sa hauteur de coupe (26 - 28).

9. Dispositif de broyage selon la revendication 3, **caractérisé en ce que** l'axe de rotation (31) est configuré sous forme d'arbre creux et est muni d'alésages transversaux (35), et que cet axe de rotation (31) présente, sur le côté frontal opposé à l'entraînement (5), un raccord (36) pour une substance gazeuse ou liquide.

10. Dispositif de broyage selon la revendication 3, **caractérisé en ce que** le support central (32a) présente des côtés frontaux plats (37) entre les fixations de lames (22).
